# EUROPÄISCHE PATENTSCHRIFT

(11) **EP 0 292 511 B1**
(45) Veröffentlichungstag und Bekanntmachung des Hinweises auf die Patenterteilung: **08.01.1992**
(21) Anmeldenummer: 87906576.1
(22) Anmeldetag: 07.10.1987
(51) Int. Cl.: A63F 7/00

(54) **KUGELSPIELGERÄT**
BALL GAME DEVICE
APPAREIL DE JEU A BOULES

(30) Priorität: 18.10.1986 DE 3635501
(43) Veröffentlichungstag der Anmeldung: 30.11.1988
(73) Patentinhaber: HORVATH, Kordelia, D-2000 Hamburg 13 (DE)
(72) Erfinder: HORVATH, Kordelia, D-2000 Hamburg 13 (DE)
(74) Vertreter: Schmidt-Bogatzky, Jürgen, Dr. Ing. Huth, Dietrich & Partner
(86) Internationale Anmeldenummer: EP8700579
(87) Internationale Veröffentlichungsnummer: WO8802646

(56) Entgegenhaltungen:
- DE-A- 2 322 682
- DE-B- 1 092 822
- FR-A- 2 240 752
- GB-A- 176 164
- US-A- 3 033 570
- US-A- 3 466 042
- US-A- 4 290 606
- US-A- 4 501 423

## Beschreibung

Die Erfindung betrifft ein Kugelspielgerät, mit einer allseitig eingefaßten mit Gefälle versehenen Spielfläche, auf der mindestens eine Spielkugel mittels je einer in einer stirnseitigen Randzone auf einer Spielflächenhälfte angeordneten handbetätigten Stoßeinrichtung ins Rollen gebracht werden kann.

Tischspiele mit rollenden Kugeln sind in vielen Variationen bekannt, so z.B. als Flipper, als Billard und als Tischfußballspiel. Auch in der Literatur befinden sich zahlreiche Spielarten, bei denen die Kugel auf einer waagerechten oder geneigten (Tisch-) Platte mit Hilfe von diversen ortsgebundenen oder mobilen Gegenständen bewegt werden, so unter anderen mittels gespannter Gummibänder, schräg hingehaltener Rillenstücke, elastisch federnder Grundplatten usw. Ein Kugelspielgerät der eingangs genannten Art ist in der US-A-3 466 042 beschrieben. Bei diesem Kugelspielgerät ist in jeder Spielflächenhälfte eine vertikale Stange drehbar angeordnet, an der ein horizontaler Arm ausgebildet ist. Durch Drehen der Stangen werden die Arme geschwenkt und sollen mit einem Ball in Berührung kommen, damit dieser in das gegnerische Spielfeldteil gestoßen wird und durch torartige Durchbrechungen in der Spielfeldrückwand in eine Ballsammelschale gelangt. Bei diesem Spiel besteht der Nachteil, daß nur eine beschränkte Anzahl von Spielvariationen möglich ist. Ein weiteres Kugelspielgerät ist nach der DE-B-1 092 822 bekannt. Dieses Kugelspielgerät weist ein oben durchbrochenes Spielfeld auf, durch das daraufliegende Spielbälle nach unten durchragen. Diese Spielbälle wirken mit Stoßgliedern zusammen, die als Kugel ausgebildet sind und unter dem durchbrochenen Spielfeld auf einem als Rollbahn ausgebildeten Spielfeld bewegt werden können. Durch Stoßen der Kugeln sollen die Spielbälle in das jeweils gegnerische Spielfeld gestoßen werden, in dem die Spielbälle durch die Kugeln von unten angehoben werden.

Die Aufgabe der Erfindung besteht darin, ein Kugelspielgerät so auszubilden, daß es einerseits über den Kombinationsreichtum verfügt, wie er nahezu ausschließlich dem Billard eigen ist, daß andererseits jedoch auch dem ungeübten Spieler in Bezug auf Geschicklichkeit und Zufall ein großes Erfolgserlebnis vermittelt.

Erfindungsgemäß erfolgt die Lösung der Aufgabe durch die Merkmale des Anspruchs 1. Vorteilhafte Ausgestaltungen der Erfindung werden in den abhängigen Ansprüchen beschrieben. Das Kugelspielgerät nach der Erfindung vereinigt folgende qualitative Vorzüge in sich:
- sportlich-aktiver, d.h. schneller Verlauf
- kommunikativer Charakter, d.h. u.a. mit mehreren Teilnehmern gleichzeitig spielbar
- Wettkampfcharakter, d.h. mit gegenüberstehendem Spielgegner
- vielfältige Bewegungs- und Steuerungsmöglichkeiten
- verstellbare Schwierigkeitsstufen, je nach Anspruch und Können der Teilnehmer
- in sich geschlossenes System, ohne lose, schwer kontrollierbare Teile
- Einhand-Bedienung, behindertengerecht
- geringer Platzbedarf, Reihenaufstellung mit Zugang an den Schmalseiten.

Dieses Kugelspielgerät dient der Unterhaltung in der Freizeit, mit oder ohne Münzautomatik, so u.a. in Sporthotels, Jugendcentren, Klubs und Vereinen und ist für kommerzielle Zwecke in Automatenhallen wie auch für Behinderte geeignet.

Die Erfindung wird nachstehend anhand der in den Zeichnungen dargestellten Ausführungsbeispiele näher erläutert. Es zeigt:
Fig. 1 eine Ausführungsform eines Kugelspielgeräts in und 2 der Draufsicht und in einem Schnitt A-A,
Fig. 3 eine weitere Ausführungsform eines Kugelspiel- und 4 geräts in der Draufsicht und in einem Schnitt B-B.

An den zwei Schmalseiten des Spielfeldes 1 befinden sich die Randzonen 4 samt Stoßscheiben 3. Im Mittelbereich des Spielfeldes 1 sind vier Standkugeln 11, die in einzelnen, querlaufenden Bahnen verteilt untergebracht sind, angeordnet.

Die Bahnen werden durch die Führungsschienen 12 gebildet, die so hoch über der Bodenfläche verlaufen, daß die Spielkugeln 2 unter ihnen ungehindert herumrollen können, nicht jedoch die im Durchmesser entsprechend größeren Standkugeln 11.

Die Bodenfläche weist Gefälle zu beiden Randzonen 4 hin auf, der Übergang in der Mitte wird statt Knicklinie in einem sanften Bogen gestaltet, damit die Spielkugeln 11 nicht von der Bodenfläche abheben.

Die Abmessungen der Randzone 4 erlauben dem Spieler, die Stoßscheibe 3 mit Schwung zu bewegen, ohne sie jedoch aus der Einfassung 5 herauszuheben. Die Form der Stoßscheibe 3 macht es wiederum möglich, die Spielkugel 2 gezielt anzustoßen, und zwar je nach Lage der jeweiligen Standkugel 11 und der Spielkugel 2 zueinander.

Beim Spielbeginn werden die Standkugeln 11 in die Mitte gebracht, dazu dienen die Schlitze 18, die in die Sicherheitsglas-Abdeckplatte 19 eingearbeitet wurden. Die Zur-Mitte-Schiebung der Standkugeln 11 ist jedoch auch auf mechanisch-motorischem Weg möglich, z.B. mittels zwei Schiebestangen 20, die in der Ruhelage an den zwei Außenseiten liegen und durch ein in der Mittellinie in die Bodenfläche eingelassenes Seil die Standkugeln 11 in die Mittellage bringen. Da die Führunsschienen 12 in der Mitte eine leichte Ausbuchtung 21 in der Richtung des Bodengefälles haben, werden die Standkugeln 11 in dieser Lage zum Stehen kommen.

An den Bahnenden befinden sich die Treffersensoren 13. Sind sie so geschaltet, daß jeder Randzone 4 eine volle Seite -i.d.R. links, vom Spieler her gesehen,- zugeordnet ist. So wird der Spieler versuchen, die Standkugeln 11 mit der Spielkugel 2 stets auf der richtigen Seite zu treffen und sie über Effets zur Außenwand hin zu treiben. Die Führungsschienen 12 lassen der Standkugel 11 soviel Spielraum, wie für die Aüfnahme der Effets notwendig ist.

Direkt vor der Außenwand mit den Treffersensoren 13 verläuft die Führungsschiene 12 in Richtung gegen das Bodengefälle. Die getroffene Standkugel 11 kann daher nur kurz unter Stoßwirkung die Sensorfläche antippen, anschließend rollt sie zurück in die Spielfläche 1. Die Treffer werden über die LED-Anzeigen 22 registriert.

Will man den Schwierigkeitsgrad erhöhen, dann nimmt man zwei der vier Standkugeln 11 aus dem Spiel. Durch Änderung des Schaltsystems der Treffersensoren kann von den Spielern noch mehr Geschicklichkeit abverlangt werden, wenn z.B. jeder von ihnen abwechselnd je zwei Sensoren auf der linken und rechten Außenseite zum Ziel hat.

Will man das Spiel z.B. für Kinder vereinfachen, so können sämtliche Standkugeln 11 aus dem Spiel genommen werden. Die Fläche unter den Einfassungen 5 dient dann als Balltor und die Spieler werden versuchen, durch schnelle Reaktion mit der Stoßscheibe 3 die Spielkugel 2 davon fernzuhalten. Das Erfassen der Treffer kann dabei ebenfalls elektronisch geschehen, z. B. über Treffersensoren, die sich in einer vor der Stoßscheibe 3 geschützten Lage befinden oder über in die Bodenfläche eingelassene Leitbahnen 17, die zwar von der Metall-Spielkugel 2, nicht jedoch von den Kunststoff-Kugelrollen 8 der Stoßscheibe 3 angesprochen werden.

In den Fig. 3 und 4 ist ein Kugelspielgerät 31 dargestellt, bei dem das zweite System von Kugeln 11 auf einer erhöhten Ebene 25 liegt und nur der untere Teil der Kugeln in den Höhenraum der Spielkugel 2 hineinragt. Die erhöhte Ebene 25 ist aus diesem Grunde mit schlitzförmigen Ausnehmungen 26 versehen. Trifft die Spielkugel 2 diesen Teil der obenliegenden Kugeln 11, so rollen diese in der durch die Schlitze vorgegebenen Bahn weiter.

Die Bewegungsrichtungen sind entgegengesetzt. Beide Spieler an den Tischenden können den Kugeln 11 i.d.R. nur Schubwirkungen vermitteln. Setzt man die Bahnenden als Ziele an, die evtl. mit elektronischen Zähleinrichtungen ausgerüstet sind, so kann ein geregelter Spielablauf entstehen.

Ein besonderer Vorteil dieser Anordnung ist, daß auf der zweiten, erhöhten Ebene 25 ein jederzeit auch ohne elektronische Zähleinrichtungen ablesbarer Spielstand registriert werden kann. Ausgehend von einem Stand der Kugel 11 auf der Mittellinie wird diejenige Spielerpartei gewinnen, deren Kugeln in der Überzahl in die gegnerische Spielfeldhälfte auf der erhöhten Ebene 25 rollen.

Die Stoßwirkung zwischen den unten rollenden Spielkugeln 2 und den oben liegenden Kugeln 11 kann auch mittels mechanischer Einrichtungen (Federplatten, kleine Kippen) gesteigert werden.

Bei beiden Kugelspielgeräten 30, 31 wird die Gesamtfläche durch eine Aufkantung, die das Abrollen der Kugeln 2, 11 und der Stoßscheibe 3 verhindern soll, rundum eingefaßt, zugleich in mindestens zwei -vorzugsweise drei- Zonen unterteilt, in die größere Spielfläche 1 und eine oder mehrere Randzonen 4.

Die auf der Spielfläche 1 befindlichen Kugeln entscheiden über das Spielgeschehen. Im Regelfall gibt es zwei Typen von ihnen:
- Die Spielkugel 2 wird durch die handgesteuerte Stoßscheibe 3 entlang der Randzone 4 ins Rollen gebracht; sie überquert die Spielfläche 1, kann dabei die seitlichen Einfassungsbänder und die auf dem Spielfeld 1 befindlichen weiteren Spielkugeln 2 und Standkugeln 11 treffen und, da die Spielfläche 1 zu den Randzonen 4 mit Gefälle ankommt, landet sie wieder entlang der Randzone(n) 4.
- Die Standkugel 11 ist im Durchmesser größer als die Spielkugel 2. Infolgedessen kann ihre Laufbahn durch Führungsschienen 12 bestimmt werden, die oberhalb der Gesamthöhe der Spielkugel 2, jedoch noch unterhalb der Gesamthöhe der Standkugel 11 liegen; sie verlaufen etwa rechtwinklig zu der Hauptstoßrichtung der Stoßscheibe 3 und damit zugleich rechtwinklig zu dem Gefälle der Spielfläche 1. Die zwischen den einzelnen Führungsschienen 12 befindlichen Standkugeln 11 werden daher, anders als die Spielkugeln 2, in ihrer Bewegung von dem Gefälle kaum beeinträchtigt. Eine Bewegung der Standkugeln 11 in Richtung des Gefälles erfolgt nur, wenn die oberen Führungsschienen 12 ebenfalls eine entsprechende Richtungskomponente aufweisen. So in der Flächenmitte, wo damit eine Anfangsbewegung der Standkugeln 1 erreicht werden soll oder an den Enden 14, 14a der Führungsschienen 12, wodurch ein zwangsläufiges Wiederentfernen der Standkugeln 11 von den seitlichen Einfassungsbändern bezweckt wird.

Die Standkugeln 11 werden indirekt über die Spielkugel 2 ins Rollen gebracht. Trifft die von der Stoßscheibe 3 kommende oder von den seitlichen Einfassungsbändern abprallende Spielkugel 2 auf eine Standkugel 11, so wird letztere in der Regel entlang der Führungsschiene 12 weiterrollen (Effet). Hierfür existiert ein Spielraum zwischen den Führungsschienen 12. Dem Gefälle entsprechend bleibt die Standkugel stets an der zur Randzone 4 hin liegenden Führungsschiene 12 liegen.

Beim Spielbeginn befinden sich die Standkugeln 11 in den mittig liegenden Ausbuchtungen 21 der Führungsschienen 12. Nachdem die meist sich gegenüberstehenden und gleichzeitig spielenden Teilnehmer mit i.d.R. zwei Spielkugeln 2 die Standkugeln 11 über die Stoßscheibe 3 ins Rollen gebracht haben, entfernen sich die Standkugeln 11 von der Mittellage hin zu den seitlichen Einfassungsbändern. Erreichen sie anschließend das Einfassungsband, so betätigen sie zugleich Treffersensoren 13 zum Erfassen des Treffers, z.B. in Form einer Sensorscheibe, die einen Impuls an eine LED-Anzeige weitergibt. Die Treffersensoren 13 sind ebenfalls oberhalb der Gesamthöhe der Spielkugeln 2 angebracht. Eine Fehlanzeige ist somit ausgeschlossen. Es werden nur die durch die Standkugeln 11 ausgelösten Impulse registriert. Der Schwierigkeitsgrad des Spiels kann durch eine Änderung der Anzahl der Standkugeln 11 sowie durch die Änderung der Reihenfolge der seitlich angeordneten Treffersensoren 13 maßgeblich beeinflußt werden:
- bei einer größeren Anzahl der Standkugeln 11 sind Treffer durch Zufallseffekt leichter zu erzielen als wenn nur eine oder zwei Standkugeln 11 aufgestellt sind;
- bei einer Gruppierung der Einrichtungen 13 zum Erfassen der Treffer links und rechts an den zwei Außenseiten sind Treffer leichter zu erzielen als wenn nur innerhalb einer Außenseite die gegnerischen Treffer (abwechselnd) registriert werden.

Die geschilderten Änderungen des Schwierigkeitsgrades sind mit einem Minimum an Aufwand z.B. durch unterschiedliche Schaltsysteme der Treffersensoren 13 erreichbar.

Zwischen dem Spieler und der Spielfläche 1 befindet sich die eingangs erwähnte Randzone 4 samt Stoßscheibe 3. Die Stoßscheibe 3 ist ein vorzugsweise tellerförmiger Rollkörper, der nach oben einen Handgriff 15, seitlich einen auskragenden Stoßring 16 und unten i.d.R. drei Kugelrollen 8 aufweist. Die Stoßscheibe 3 wird innerhalb der Randzone 4 von Hand frei bewegt. Die senkrechte Bewegbarkeit kann um das unkontrollierte Herausheben zu unterbinden, eingeschränkt werden. Hierfür wird der lichte Abstand der festen Längsseitenteile der Randzone 4 oberhalb des Stoßringes 16 soweit verringert, daß ein Herausheben nicht mehr möglich ist.

Die von der Spielfläche 1 kommende Spielkugel 2 läuft sich unter der keilförmigen und mit oder ohne elastischer Polsterung 7 ausgebildeten Einfassung 5 zwischen der Spielfläche 1 und der Randzone 4 fest. Nachdem der Spieler die Lage der Standkugel 11 und der Spielkugel 2 zueinander überblickt hat, wird er versuchen, mit dem optimalen Punkt der Stoßscheibe 3 die Spielkugel 2 unter einem optimalen Winkel zu treffen.

Spielt man ohne Standkugel 11 auf der Spielfläche 1, so kann die Teilfläche unter der Einfassung 5 zwischen der Spielfläche 1 und der Randzone 4 als Balltor dienen. Falls es dem Spieler nicht gelingt, die Spielkugel fernzuhalten, so wird dies als ein Treffer gewertet. Sein Erfassen kann mechanisch oder elektronisch gelöst werden, z.B. mittels Sensoren, die von der Spielkugel 2, nicht jedoch von der Stoßscheibe 3 angesprochen werden, oder mittels eines Leitbodens 17, der von einer Metall-Spielkugel 2, nicht jedoch von den Kunststoff-Kugelrollen 8 der Stoßscheibe 3 angesprochen wird.

Um die Anlage unter Kontrolle zu halten, kann das Spielfeld 1 mit einer Glasplatte abgedeckt werden. Werden die Standkugeln 11 mechanisch in die Anfangsstellung gebracht, so werden Schlitze 18 in die Glasplatte 19 eingearbeitet.

## Patentansprüche

1. Kugelspielgerät mit einer allseitig eingefaßten mit Gefälle versehenen Spielfläche (1), auf der mindestens eine Spielkugel (2) mittels je einer in einer stirnseitigen Randzone (4) auf einer Spielflachenhälfte angeordneten handbetätigten Stoßeinrichtung ins Rollen gebracht werden kann, wobei die Stoßeinrichtung als parallel zur Spielfläche (1) frei bewegliche Stoßscheibe (3) ausgebildet ist, durch die die Spielkugel (2) mit einer Anordnung von Standkugeln (11) in Wirkeingriff bringbar ist, die auf oberhalb der Laufebene der Spielkugel (2) angeordneten Führungsschienen (12, 27) in einer Bahn gehalten und durch die Spielkugel (2) verschiebbar sind, wobei der Abstand der Führungsschienen (12, 27) von der Spielfläche (1) größer ist als der Durchmesser der Spielkugel (2), und wobei, von der Mitte der Spielfläche (1) aus gesehen, vor jeder Randzone (4) eine quer zur Spielfläche (1) verlaufende Einfassung (5) zur Begrenzung der Rollfläche der Spielkugel (2) auf der Spielfläche (1) angeordnet ist, unter die der spielfeldseitige Abschnitt der Stoßscheibe (3) durchschiebbar ist.

2. Kugelspielgerät nach Anspruch 1, dadurch gekennzeichnet, daß die Durchmesser der Standkugeln (11) größer sind als der Durchmesser der Spielkugel (2).

3. Kugelspielgerät nach Anspruch 1, dadurch gekennzeichnet, daß die Unterseite der Einfassung (5) zur Randzone (4) und zur Oberfläche der Spielfläche (1) hin geneigt ausgebildet ist.

4. Kugelspielgerät nach Anspruch 1, dadurch gekennzeichnet, daß die Stoßscheibe (3) auf Kugelrollen (8) gelagert ist.

5. Kugelspielgerät nach Anspruch 1, dadurch gekennzeichnet, daß der lichte Abstand zwischen den zwei Längsseiten der Randzone (4) oberhalb des Stoßringes (16) der Stoßscheibe (3) soweit verkleinert ist, daß die Stoßscheibe (3) nicht direkt aus dem Bewegungsbereich der Stoßscheibe (3) im Bereich der Randzone (4) herausnehmbar ist.

6. Kugelspielgerät nach Anspruch 1, dadurch gekennzeichnet, daß die Führungsschienen (12, 27) etwa rechtwinklig oder parallel zur Gefällerichtung der Spielfläche (1) verlaufen.

7. Kugelspielgerät nach Anspruch 1, dadurch gekennzeichnet, daß die Einfassung (5) in den Außeneckbereichen mit ihrer der Spielfläche (1) zugewandten Seite schräg gegen die Gefällerichtung der Bodenfläche verläuft.

8. Kugelspielgerät nach Anspruch 1, dadurch gekennzeichent, daß im Mittelabschnitt der Spielfläche (1) ein gewölbtes Flächenstück (9) angeordnet ist, an das sich beidseitig zu den Randzonen (4) mit Gefälle verlaufende hälftige Bodenflächen anschließen.

9. Kugelspielgerät nach Anspruch 1, dadurch gekennzeichnet, daß die Spielfläche (1) mittels einer axialen Aufhängung in der Mitte entlang der Querlinie (23) kippbar ist.

10. Kugelspielgerät nach Anspruch 6, dadurch gekennzeichnet, daß die Führungsschienen (27) eine zweite Ebene (25) für die Standkugeln (11) bilden, aus der nur der jeweils untere Teil der Standkugeln (11) durch eine schlitzförmige Ausnehmung (26) in den Höhenraum der Spielkugel (2) ragt und mit dieser in Berührung bringbar ist.

## Claims

1. Ball game device with a sloping playing field (1) that is enclosed on all sides on which at least one playing ball (2) can roll by engagement of a manually operated impact device being arranged at each edge zone (4), the impact device being a horizontally freely mobile impact disk (3) forming a means for causing said playing ball (2) into engagement with an arrangement of fixed balls (11), which are arranged on a plurality of guide rails (12, 27) forming a means for confining said fixed ball (11) to a path of movement over said playing field (1) by engagement with the playing ball (2), wherein said guide rails (12, 27) are disposed at a height above said playing field (1) that is greater than the diameter of said playing ball (2) and wherin in view from the center of the playing field (1) before each edge zone (4) an enclosure (5) is placed for defining a respective end of a playing field portion of said playing field (1) over which said playing ball (2) can roll and below which the ball contacting section of said impact disk (3) can pass.

2. Ball game device according to claim 1, characterized in that the fixed ball (11) have a diameter that is greater than the diameter of said playing ball (2).

3. Ball game device according to claim 1, characterized in that the underside of said enclosure (5) slants downwardly to the edge zone (4) and the surface of each playing field (1).

4. Ball game device according to claim 1, characterized in that said impact disk (3) is supported on ball castors (8).

5. Ball game device according to claim 1, characterized in that the distance between both side walls of edge zone (4) above the impact ring (16) of impact disk (3) is reduced in such a way that the impact disk (3) is prevented from being directly removed from its movement area in the region of the edge zone (4).

6. Ball game device according to claim 1, characterized in that said guide rails (12, 27) run approximately at a right angle or parallel to the slope of said playing field (1).

7. Ball game device according to claim 1, characterized in that at outer corner areas the portion of said enclosure (5) being directed to the playing field (1) runs at an angle to the slope of the ground area.

8. Ball game device according to claim 1, characterized in that at the middle section of said playing field (1) is arranged an arched surface piece (9) from which double sided half of the ground areas slopes downwardly to said edge zones (4).

9. Ball game device according to claim 1, characterized in that said playing field (1) is mounted on an axial suspension that extends across the center being tiltable at the transverse line (23).

10. Ball game device according to claim 1, characterized in that said guide rails (27) forms a second plane (25) for the fixed balls (11) in a manner wherein only a respective lower part of said fixed balls (11) protudes through slot-shaped recesses formed by said guide rails (27) into an overhead area of the playing balls (2) in which they can be brought in contact with the fixed balls (11).

## Revendications

1. Un outillage de jeu de boule avec une surface avec du chambrage qui a une pente (1) ou une boule de jeu an moins (2) pent rouler par un appareil de choc à la main qui se trouve sur une moitié du terrain à la périphérie de la facade, quoi l' appareil de choc est formé comme, disque d'impact (7) librement agile au moyens de, la boule de jeu (7) peut être portée en effet par une disposition de boules (11) qui gardent l'equilibre sur des glissirèes qui sont situees au-dessus de la passerelle de la boule de jeu (7) et qui sont coulissant par la boule de jeu, quoi l'écart des glissières du terrain (1) est plus grand que le calibre de la boule de jeu, quoi-vit de la moitié - avant chaque périphérie (4) du terrain (1), il y a une bordure qui se trouve en travers du terrain pour limiter l'aire de manoeuvre de la boule de jeu (2) sur le terrain, ou on peut pousser la section de la disque de impact (3) qui est située sur le terrain.

2. Un outillage de jeu de boule - après revendication 1, caracterisé par le fait que le calibre des boules (11) est plus grand que le calibre des boules de jeu (2).

3. Un outillage de jeu de boule- après revendication 1 - caracterisé par le fait que le dessous de la bordure est exprimé declivement pour la zone marginale (4)et pour le surface du terrain.

4. Un outillage de jeu de boules - après revendication 1, caracterisé par le fait que la disque d'impact est située sur des roulettes.

5. Un outillage de jeu de boule - après revendication 1, caracterisé par le fait que le petit écart entre les deux grand cotes de la zone marginale (4) au dessous de, bague d'impact (16) de la disque d'impact (3) est diminué que la disque d'impact (3) ne peut pas être pris directement dans le mouvement de la disque d'impact (3) dans la section de la zone marginale.

6. Un outillage de jeu de boule - après revendication 1 - caracterisé par le fait que les voies de glissières passent rectanglement ou parallelement a la direction de la pente du terrain.

7. Un outillage de jeu de boule - après revendication 1 - caracterisé par le fait que la bordule (5) dans les sections d'angle male avec leur cote qui est tournée vers le terrain passent diagonalement contre la direction de la pente du terrain de la surface.

8. Un outillage de jeu de boule - après revendication 1, caracterisé par le fait qu'il y a un élément de plaine bombé au secteur central du terrain, ou il y a des demis surfaces qui passent avec de la pente des deux cotés aux zones marginales.

9. Un outillage de jeu de boule - après revendication 1, caracterisé par le fait que le terrain (1) est à bascule par une suspension centré au moitie chez la traverse (23).

10. Un outillage de jeu de boule - après revendication 6, caracterisé par le fait que les voies de glissière (27) forment une deuxième plaine (25) pour les boules, de quoi seulement le part respectivement de dessous des boules (11) se 35dresse dans l'espace de taille des boules de jeu par un creux comme fissure et il peut le toucher.
